# EUROPÄISCHE PATENTSCHRIFT

(11) **EP 1 266 396 B1**
(45) Veröffentlichungstag und Bekanntmachung des Hinweises auf die Patenterteilung: **16.04.2008**
(21) Anmeldenummer: 01962408.9
(22) Anmeldetag: 26.01.2001
(51) Int. Cl.: H01J 49/16, H01J 49/40

(54) **VERFAHREN UND VORRICHTUNG ZUM NACHWEIS VON VERBINDUNGEN IN EINEM GASSTROM**
METHOD AND DEVICE FOR DETECTING COMPOUNDS IN A GAS STREAM
PROCEDE ET DISPOSITIF DE DETECTION DE COMPOSES DANS UN COURANT GAZEUX

(30) Priorität: 24.03.2000 DE 10014847
(43) Veröffentlichungstag der Anmeldung: 18.12.2002
(73) Patentinhaber: Helmholtz Zentrum München Deutsches Forschungszentrum für Gesundheit und Umwelt GmbH, 85764 Neuherberg (DE)
(72) Erfinder: ZIMMERMANN, Ralf, 80339 München (DE); HEGER, Jörg, 85521 Ottobrunn (DE); KETTRUP, Antonius, 59821 Arnsberg (DE); MÜHLBERGER, Fabian, 85402 Kranzberg (DE); HAFNER, Klaus, 83370 Seeon (DE); BOESL, Ulrich, 84036 Landshut (DE)
(86) Internationale Anmeldenummer: PCT/EP2001/000848
(87) Internationale Veröffentlichungsnummer: WO 2001/073816

(56) Entgegenhaltungen:
- EP-A- 0 585 487
- GONTHIEZ T ET AL: "VUV laser photoionization of laser-stimulated desorbed species" LASER ABLATION. FIFTH INTERNATIONAL CONFERENCE. COLA'99, GOTTINGEN, GERMANY, 19-23 JULY 1999, Bd. A69, suppl., Seiten 171-173, XP002175581 Applied Physics A (Materials Science Processing), Dec. 1999, Springer-Verlag, Germany ISSN: 0947-8396
- ROHLFING E A: "RESONANTLY ENHANCED MULTIPHOTON IONIZATION FOR THE TRACE DETECTION OF CHLORINATED AROMATICS" SYMPOSIUM (INTERNATIONAL) ON COMBUSTION, COMBUSTION INSTITUTE, PITTSBURGH, PA, US, 14. August 1988 (1988-08-14), Seiten 1843-1850, XP000997390 in der Anmeldung erwähnt
- BUTCHER D.J.; GOERINGER D.E.; HURST G.B.: 'REAL-TIME DETERMINATION OF AROMATICS IN AUTOMOBILE EXHAUST BY SINGLE-PHOTON IONIZATION ION TRAP MASS SPECTROMETRY' ANALYTICAL CHEMISTRY Bd. 71, Nr. 2, 15 Januar 1999, AMERICAN CHEMICAL SOCIETY. COLUMBUS, US, Seiten 489 - 496, XP000825702

## Beschreibung

Die Erfindung betrifft ein Verfahren und eine Vorrichtung zum Nachweis von Verbindungen in einem Gasstrom nach den Oberbegriffen der Patentansprüche 1 und 8, wie sie aus der Veröffentlichung 3 bekannt ist.

### Stand der Technik

Die resonanzverstärkte Multiphotonenionisations-Technik (*resonance-enhanced multiphoton ionization -* REMPI), die UV-Laserpulse zur selektiven Ionisation von z. B. Aromaten einsetzt, wird als selektive und weiche Ionisationsmethode für die Massenspektrometrie verwendet. Die Selektivität wird u.a. durch die UV spektroskopischen Eigenschaften und die Lage der Ionisationspotentiale bestimmt. Eine typische Anwendung ist der on-line Nachweis aromatischer Verbindungen aus Verbrennungsabgasen¹. Nachteilig bei der REMPI-Methode ist, dass es auf einige Substanzklassen beschränkt ist und der Ionisationsquerschnitt auch für ähnliche Verbindungen teilweise extrem unterschiedlich sein kann.

Die Einphotonenionisation (*single photon ionization* -SPI) mit VUV-Laserlicht erlaubt eine teilselektive und weiche Ionisation². Die Selektivität wird durch die Lage der Ionisationspotentiale bestimmt. Eine typische Anwendung ist der Nachweis von Verbindungen, die nicht mit REMPI nachgewiesen werden können. Nachteilig bei der SPI Methode ist, dass einige Substanzklassen nicht nachgewiesen werden können. Weiterhin ist die Selektivität kleiner als bei der REMPI-Methode, sodass bei komplexen Proben verstärkt Interferenzen auftreten können.

Die Elektronenstoßionisation (EI) mit einem Elektronenstrahl ist die Standardtechnik zur Ionisation in der Massenspektrometrie flüchtiger anorganischer und organischer Verbindungen. Sie ist sehr universell (d.h. nicht selektiv) und führt bei vielen Molekülen häufig zu einer sehr starken Fragmentierung, ist aber sehr gut für eine direkte Messung von Verbindungen wie 02, N2, CO2, SO2, CO, C2H2 etc. geeignet, die mit VUV oder REMPI nicht so gut erfaßt werden können.

### Aufgabe der Erfindung

Aufgabe der Erfindung ist es, ein Verfahren und eine Vorrichtung der gattungsgemäßen Art so auszugestalten, dass eine Vielzahl von Verbindungen im Analysengas nahezu gleichzeitig charakterisiert werden können. Gelöst wird diese Aufgabe durch die Merkmale der Patentansprüche 1 und 8. Die Unteransprüche beschrieben vorteilhafte Ausgestaltungen der Erfindung.

Die Kombination von (quasi-) simultan durchgeführter SPI- und REMPI-Ionisation in einem Massenspektrometer bringt eine Reihe von Vorteilen. Beide Methoden erfassen mit einer unterschiedlichen Selektivität unterschiedliche Teilmengen des komplexen Analysengases. Insgesamt können so mehr Verbindungen aus der Probe identifiziert werden.

Wird die EI-Ionisationstechnik noch hinzugezogen, so können noch weitere Verbindungen wie CO2, H2O oder CH4 nachgewiesen werden, die weder mit SPI- noch mit REMPI sinnvoll nachgewiesen werden können. Die Vereinigung der Methoden und die Vorrichtung zum quasi- parallelen Gebrauch derselben in einem Gerät erlaubt den Bau besonders kompakter analytischer MS-Systeme für z. B. on-line analytische Feldanwendungen (Prozeßanalyse), die trotzdem eine sehr große Leistungsfähigkeit aufweisen. Die parallel erhaltenen REMPI- und/oder VUV- und/oder EI- massenspektropmetrische Daten können auch einer chemometrischen Analyse durch mustererkennende Verfahren (z. B. einer Hauptkomponenentanalyse) zugeführt werden.

### Ausführungsbeispiele

Die Erfindung wird im folgenden anhand von Ausführungsbeispielen mit Hilfe der Figuren näher erläutert.

Die Figur 1 zeigt beispielhaft die Ionisationsregion des Massenspektrometer 14 und die Gaszelle 9.

Die Figur 2 zeigt schematisch eine optische Abordnung zur Erzeugung eines UV-Laserpulses 10 und eines VUV-Laserpulses 2.

Die Figur 3 zeigt eine on-line Messung von NO und Naphthalin im Rauchgas einer Müllverbrennungsanlage aufgenommen mit alternierender SPI-Ionisierung (VUV für NO) und REMPI-Ionisierung (UV für Naphthalin).

Die (quasi-)parallele Nutzung der Ionisierung mit REMPI und SPI erlaubt somit die gleichzeitige Verfolgung komplexer chemischer Proben. Aufgrund der unterschiedlichen Selektivität der beiden Methoden werden verschiedene Massenspektren mit den jeweiligen Methoden erhalten. Die Figur 1 zeigt dabei die Ionisationsregion des Flugzeit (TOF) Massenspektrometers. Der zu analysierende Gasstrom strömt effusiv durch die Einlaßnadel 12 in die Ionisationskammer 14 ¹. Alternativ können auch Überschallmolkularstrahleneinlaßsysteme (beschrieben z. B. in ³) eingesetzt werden. Analyte aus dem Gasstrom werden direkt unterhalb der Einlaßnadel 12 abwechselnd mit UV-Laserpulsen (266 nm) 10 und VUV-Laserpulsen (118 nm) 2 bestrahlt. Die Laserpulslänge kann zwischen 1 fs und 100 ns liegen. Die durch Mehrphotonenionisation (REMPI, 266 nm) oder Einphotonenionisation (SPI, 118 nm) erzeugten Ionen werden durch die Öffnung der Abzugsblende 13 in das TOF- Massenspektrometer abgezogen und dort massenanalysiert. Alternativ zum abwechselnden Umschalten zwischen UV-Laserpulsen (266 nm) und VUV-Laserpulsen (118 nm) können auch mehrere Pulse einer Wellenlänge nacheinander eingestrahlt werden bevor auf die andere Wellenlänge umgeschaltet wird. Die VUV-Laserstrahlen (118 nm) 2 werden in der Gaszelle 9, die mit Edelgas gefüllt (Xe und Ar) 3 gefüllt ist, durch Frequenzverdreifachung von 355 nm Laserpulsen 1 erzeugt. Die 355 nm Laserpulse 1 werden mit einer Quarzlinse 6 und durch ein Quarzfenster 5 in die Gaszelle 9 fokussiert. Die entstehende VUV-Strahlung und die restliche 355 nm Strahlung 1 treten durch die MgF2 Linse 4 in den Ionisationswürfel 14 des TOF-Massenspektrometers ein. Die versetzte Einstrahlung der 355 nm Laserstrahls 1 relativ zum Zentrum der MgF2 Linse 4 bewirkt eine örtliche Separation der 355 nm Laserstrahlung 1 und 118 nm Strahlung in der die Ionisationskammer 14. Durch eine Blende kann die 355 nm Strahlung vor dem Ionisationsort abgefangen werden. Dies führt zu fragmentärmeren SPI-Massenspektren.

Die abwechselnde Erzeugung der 266 nm 10 und 118 nm 1 Ionisationslaserpulse erfolgt mit einem speziellen optischen Aufbau, wie er in Figur 2 dargestellt ist. Der Nd:YAG Laser 15 erzeugt 1064 nm Laserstrahlung 23 die über zwei dichroide Spiegel 16 durch einen Frequenzverdopplungskristall 17 geführt werden. Der resultierende Laserstrahl 24 besteht aus 1064 nm 23 und 532 nm 25 Laserstrahlung. Ein beweglich auf einem Arm angebrachter dichroider Spiegel 18, der computergesteuert über ein Galvanometer schnell und präzise in den Strahlengang eingeschwenkt werden kann, wird verwendet um die Laserpulse alternierend umzuleiten oder durchzulassen. Wenn der Spiegelarm 18 aus dem Strahlengang geschwenkt wird die Laserstrahlung 24 durch den Summendifferenz-Mischkristall 19 geleitet und 355 nm Laserlicht 1 erzeugt, dass durch die dichroiden Spiegel 20 von der kolinearen 532nm und 1064nm Strahlung separiert und in die Gaszelle 9 zur Erzeugung der 118 nm VUV-Laserstrahlung 2 eingesetzt wird. Ist der Spiegelarm 18 im Strahlengang so wird der 532 nm Anteil der Strahlung 24 über den dichroiden Spiegel durch einen Verdopplungskristall 17 gelenkt. Die entstehende 266 nm Laserstrahlung 10 wird durch die dichroiden Spiegel 22 von der 532 nm Strahlung separiert und dann zur REMPI Ionisation im Einlaßblock 14 des TOF-Massenspektrometers eingesetzt.

Das Datenaufnahmesystem nimmt die REMPI und VUV-SPI Massenspektren getrennt auf. Wenn ein genügend intensiver YAG Laser angewendet wird so kann anstatt eines Umklappspiegels auch ein teildurchlässiger Spiegel (dichroider Strahlteiler) verwendet werden. Die Ausblendung des jeweils nicht benötigten Strahls kann über eine Pockelszelle oder ein Chopperrad realisiert werden. Neben dem Nd:YAG Laser sind auch andere gepulst betreibare Festkörperlaser wie z.B. Ti:Saphir-Laser einsetzbar.

Aus der Primärwelle des Nd:YAG Lasers (1064 nm) können folgende harmonischen Frequenzen erzeugt werden: 523 nm (verdoppelt), 355 nm (verdreifacht), 266 nm (vervierfacht), 213 nm (verfünffacht) und 118 nm (verneunfacht). In Erweiterung zum oben beschrieben Zweistrahlverfahren (266 nm für REMPI und 118 nm für VUV) können auch mehrere Wellenlängen alternierend eingestrahlt werden. Bei einer Kombination von 266, 213 und 118 nm werden beispielsweise neben der VUV-Selektivität simultan (d.h. leicht versetzt) noch zwei unterschiedliche REMPI-Selektivitäten ausgenutzt. Beispielsweise können Naphthalin und seine methylierten Derivate (diese Verbindungen sind Indikatoren für die Effizienz von Verbrennungsprozessen) besonders effizient mit 213 nm nachgewiesen werden. Je nach Festkörperlasertyp lassen sich somit 2, 3 oder mehr Wellenlängen parallel zur Ionisation von Verbindungen aus der Probe einsetzen. Die unterschiedlichen Selektivitäten die durch die verschiedenen REMPI und oder VUV Wellenlängen induziert werden führen zu jeweils verscheiden Massenspektren (d.h. jeweils andere Verbindungen kommen hinzu oder verschwinden aus dem Massenspektrum. Falls bei sehr komplexen Proben oder unbekannten Proben keine Zuordnung der jeweils beobachteten Verbindungen möglich ist, kann ein Einsatz von chemometrischen Verfahren zur Mustererkennung (z. B. Hauptkomponentenanalyse) und damit z. B. zur phänomenologischen Charakterisierung eingesetzt werden. Durch Einsatz von fest eingestellten Frequenzverschiebeeinheiten (z. B. über optoakustische Kopplung, mit Raman-Shifter, mit Optischer-Parametrischem-Oszillator Kristall, mit Farbstofflasereinheit) kann eine Frequenz auch in eine gewünschte Frequenz für einen selektiven REMPI-Nachweis einer bestimmten Substanz umgewandelt werden. Beispielsweise kann eine Wellenlänge auf eine Resonanz von Monochlorbenzol abgestimmt werden (z. B. bei ca. 266 nm oder bei etwa 269,82 nm ⁴). Monochlorbenzol ist ein Indikator für das Vorkommen toxischer polychlorierter Dibenzo-p-dioxine und -furane (PCDD/F) und kann mit REMPI on-line in Rauchgasen von z. B. technischen Verbrennungsprozessen nachgewiesen werden ⁵. Mit einer Wellenlänge von ca. 269.82 nm ist eine Nachweis von Monochlorbenzol (MCB) sowie einer Reihe weiterer Aromaten wie z. B. Benzol, Naphthalin oder Pyren möglich. Alternativ kann MCB bei einer Resonanz die ganz knapp neben der vervierfachten Nd:YAG Wellenlänge liegt nachgewiesen werden ⁴. Hierzu kann es in bestimmten Fällen ausreichend sein, die Grundwelle des Nd:YAG Lasers, z. B. durch Manipulation des Laserresonators, leicht zu verstimmen.

Mit den VUV-Laserwellenlänge können dann parallel Verbindungen wie NH3, NO viele Aldehyde und Ketone etc. nachgewiesen werden, die mit REMPI bei der MCB Resonanz nicht nachweisbar sind.

Ein analytischer Lasermassenspektrometer kann weiterhin für bestimmte Anwendungen vorteilhaft mit einem Einlaßsystem zur Erzeugung eines Überschallmolekularstrahles (Jet) ausgestaltet werden. Die dadurch erreichbare adiabatische Kühlung erhöht die Selektivität der REMPI-TOFMS Methode 6 und verringert die Fragmentation bei SPI und EI-Ionisierung.

Die EI-Ionisierung erreicht nur viel geringere Wirkungsquerschnitte als die Laserionisation (bei üblichen Pulsenergien) allerdings ist die Wiederholrate der Laserionisationsprozesse, die ja gepulst ablaufen, bei vielen kompakten Lasersystemen auf 10-20 Hz. beschränkt. Da die Aufnahme eines Massenspektrums nach dem Ionisationspuls nur einige 10 µs dauert ist das Massenspektrometer für die meiste Zeit nicht genutzt. Die EI-Ionisation verwendet eine Elektronenkanone die Elektronen mit kinetischen Energien von 2-200 eV zu den Probenmolekülen beschleunigt. Über gepulste Elektronenkanonen und gepulste Abzugsfelder kann die normalerweise kontinuierlich arbeitende EI-Methode auch mit der Flugzeitmassenspektrometrie verwendet werden. Dies ist auch parallel mit der Verwendung der Laserionisationsmethoden (REMPI, SPI) möglich. Typischerweise wird die Information der Laserionisationsmethoden über einen Transientenrekorder aufgezeichnet währen die Information aus der EI-Ionisation über Zählkarten erfolgt. Die Einbindung der Elektronenstoßionisation erlaubt die direkte on-line Messung der in höheren Konzentrationen vorliegenden Verbindungen die nicht mit REMPI oder SPI erfaßt werden können.

### Anwendungsbeispiele

Das oben beschriebene Verfahren und die Vorrichtung kann prinzipiell für eine Vielzahl von Anwendungen eingesetzt werde. Im folgenden sind vier Anwendungsbeispiele gegeben:

### Anwendungsbeispiel 1: Überwachung von Verbrennungsprozessen

REMPI hat sich als sehr mächtiges analytisches Verfahren zur on-line Analyse von aromatischen Kohlenwasserstoffen, Dioxin-Indikatoren (MCB) und anderen Verbindungen erwiesen 1. Parallel wären Information z.B. über Stickstoffverbindungen wie NO, NH3 oder über Aldehyde von Bedeutung. Diese Verbindungen können mit VUV nachgewiesen werden. Somit ergänzen sich die VUV-, SPI- und REMPI-Ionisationsmethoden und können zusammen vorteilhaft für eine gute Charakterisierung des Verbrennungsprozesses eingesetzt werden. Wird die parallele EI-Ionisierung implementiert, so kommt man schließlich zu einer sehr umfassenden Charakterisierung, da einige chemische Hauptparameter, wie z.B. Konzentrationen an CO2, 02 und kleineren organischen Molekülen wie Acetylen (wichtig für den Aufbau von polyzyklischen Aromaten und Ruß-Aerosolen) nicht mit den üblichen SPI VUV-Wellenlängen oder mit 2 Photonen-REMPI Prozessen erfaßt werden können. Das Verfahren mit einer Vorrichtung der gattungsgemäßen Art ist geeignet um Verbrennungs- und Pyrolyseprozesse aller Art zu charakterisieren und analysieren. Die Figur 3 zeigt die Konzentrationsverläufe von Naphthalin und NO im Rauchgas einer Hausmüllverbrennungsanlage (Rohgas bei 700 °C) aufgenommen mit paralleler VUV-SPI und REMPI-Ionisierung.

### Anwendungsbeispiel 2: On-line Analyse von Prozeßgasen in der Lebensmitteltechnologie

In zur Überwachung lebensmitteltechnologischer Prozesse (Trocknungsprozesse, Röst- oder Garprozesse etc.) sowie zur Qualitätskontrolle von Rohstoffen (Schimmelbefall, Qualität) oder Evaluierung der sensorischen Qualität können on-line massenspektrometrische Verfahren eingesetzt werden. Erste Erfahrungen wurden mit der REMPI Methode auf dem Gebiet der Kaffeeröstung bereits gemacht 7. Mit REMPI (266 nm) kann der Röstgrad über die Zusammensetzung unterschiedlich substituierter ermittelt werden. Viele aromarelevante Verbindungen (aliphatische Aldehyde und Ketone, Furanderivate, Stickstoffheterozyklen etc.) können hingegen sehr gut mit VUV-Ionisierung nachgewiesen werden. Die Elektronenstoßionisation erlaubt die Verfolgung der primären Kaffeeröstprodukte CO2 und H2O. Eine Vielzahl solcher Prozesse sind prinzipiell mit dem Verfahren und einer Vorrichtung der gattungsgemäßen Art umfassend zu kontrollieren und validieren.

### Anwendungsbeispiel 3: On-line Analyse von Headspace-Proben komplexer Mischungen

Das Verfahren kann mit einer Vorrichtung der gattungsgemäßen Art zur Analyse komplexer Substanzmischung eingesetzt werden (Feststoff, Lösung/Flüssigkeit, Gasphase). Geeignete Hilfsgeräte (Headspaceprobeneahme, Thermodesorber etc.) können zur Gewinnung einer repräsentativen Gasprobe eingesetzt werden. Beispielhaft können Prozeßlösungen aus der chemischen Industrie, Mineralölprodukte aber auch Endprodukte wie Parfüm oder Deodorant analysiert und überwacht werden.

### Anwendungsbeispiel 4: On-line Analyse medizinisch relevanter Proben:

Das Verfahren kann mit einer Vorrichtung der gattungsgemäßen Art zur Analyse der Atemluft (ausgeatmet) von Patienten und Kontrollpersonen verwendet werden. Bestimmte flüchtige Stoffe wie Aceton/weisen auf Erkrankungen oder den allgemeine Gesundheitszustand hin. Ferner kann der Gasraum (Headspace) über medizinischen Proben (Blut, Urin etc.) analysiert werden.

### Bezugszeichenliste:

- 1: 55 nm Laserstrahl
- 2: 18 nm Laserstrahl
- 3: asfüllung (z.B. 0.001 bar Xe)
- 4: Sammellinse aus MgF₂
- 5: Eintrittsfenster für 355 nm aus Quarz
- 6: Sammellinse aus Quarz
- 7: Dichtungsring
- 8: Stutzen zur Befüllung/Evakuierung der Gaszelle 9
- 9: Gaszelle
- 10: 266 nm Laser
- 11: Eintrittsfenster für 266 nm aus Quarz
- 12: Gaseinlaß (Nadel)
- 13: Abzugsblende des TOF-Massenspektrometers
- 14: Ionisationswürfel des TOF-Massenspektrometers
- 15: Nd:YAG Laser
- 16: Dichroider Spiegel für 1064 nm
- 17: Kristall zur Frequenzverdopplung
- 18: Computergesteuerter klappbarer Arm mit dichroidem Spiegel für 532 nm
- 19: Kristall zur Summenfrequenzmischung
- 20: Dichroider Spiegel für 355 nm
- 21: Dichroider Spiegel für 532 nm
- 22: Dichroider Spiegel für 266 nm
- 23: 1064 nm Laserstrahl
- 24: Colineare 1064 nm und 532 nm Laserstrahlen
- 25: 532 nm Laserstrahl

### Referenzen

(1) Heger, H. J.; Zimmermann, R.; Dorfner, R.; Beckmann, M.; Griebel, H.; Kettrup, A.; Boesl, U. Anal. Chem. 1999, 71, 46-57.
(2) Butcher, D. J.; Goeringer, D. E.; Hurst, G. B. Anal. Chem. 1999, 71, 489-496.
(3) Rohlfing, E. A. In 22nd Symposium (International) on Combustion; The Combustion Institute: Pittsburgh, 1988, pp 1843-1850.
(4) Heger, H. J.; Boesl, U.; Zimmermann, R.; Dorfner, R.; Kettrup, A. Eur. Mass Spectrom. 1999, 5, 51-57.
(5) Zimmermann, R.; Heger, H. J.; Blumeristock, M.; Dorfner, R.; Schramm, K.-W.; Boesl, U.; Kettrup, A. Rapid Comm. Mass. Spectrom. 1999, 13, 307-314.
(6) Tembreull, R.; Lubman, D. M. Anal. Chem. 1984, 56, 1962-1967.
(7) Zimmermann, R.; Heger, H. J.; Yeretzian, C.; Nagel, H.; Boesl, U. Rapid Comm. Mass. Spectrom. 1996, 10, 1975-1979.

## Patentansprüche

1. Verfahren zum Nachweis von Verbindungen in einem Gasstrom, bei dem
a) der Gasstrom mit den Verbindungen in den Ionisationsraum (14) eines Massenspektrometers geleitet wird,
b) der Gasstrom im Ionisationsraum (14) mit einem UV-Laserpuls (10) bestrahlt wird und
c) die dabei entstandenen Ionen im Massenspektrometer nachgewiesen werden, **dadurch gekennzeichnet dass**,
d) alternierend zur Bestrahlung mit UV-Laserpulsen (10) in regelmäßigen oder unregelmäßigen Abständen der Gasstrom im Ionisationsraum mit einem Vakuum-Ultraviolett (VUV) Laserpuls (2) bestrahlt wird und die dabei entstandenen Ionen im Massenspektrometer nachgewiesen werden.

2. Verfahren nach Anspruch 1, **dadurch gekennzeichnet, dass** der UV-Laserpuls (10) und der VUV-Laserpuls (2) mit Hilfe eines Festkörperlasers (15) erzeugt werden.

3. Verfahren nach Anspruch 1 oder 2, **dadurch gekennzeichnet, dass** der UV-Laserpuls aus dem Festkörperlaserpuls durch Frequenzmischung und/oder -vervielfachung erzeugt wird.

4. Verfahren nach Anspruch 3, **dadurch gekennzeichnet, dass** der UV-Laserpuls (10) durch Verwendung eines Farbstofflasers oder eines optischen parametrischen Oszillators abgestimmt wird.

5. Verfahren nach einem der Ansprüche 1 bis 4, **dadurch gekennzeichnet, dass** der VUV-Laserpuls (2) aus dem Festkörperlaserpuls (23, 24) durch Frequenzmischung und/oder -verdopplung mit einer anschließenden Frequenzverdreifachung in einer Gaszelle (9) erzeugt wird.

6. Verfahren nach einem der Ansprüche 1 bis 5, **dadurch gekennzeichnet, dass** die Wellenlänge des VUV-Laserpulses (2) durch Verwendung eines Farbstofflasers oder eines optischen parametrischen Oszillators vor der Frequenzverdreifachung in der Gaszelle (9) abgestimmt werden kann.

7. Verfahren nach einem der Ansprüche 1 bis 6, **dadurch gekennzeichnet, dass** im Zeitraum zwischen den VUV- Laserpulsen (2) bzw. UV-Laserpulsen (10) der Gasstrom im Ionisationsraum (14) mit einem Elektronenstrahl zur Elektronenstoßionisation bestrahlt wird und die dabei entstandenen Ionen im Massenspektrometer nachgewiesen werden.

8. Vorrichtung zum Nachweis von Verbindungen in einem Gasstrom bestehend aus
a) einem Massenspektrometer mit Gaseinlaß welcher im Ionisationsraum (14) der Ionenquelle des Massenspektrometers mündet,
b) einem Festkörperlaser (15) mit optischen Elementen zum Mischen und/oder Vervielfachen einer Grundfrequenz des Festkörperlasers (23), wobei aus der Grundfrequenz (23) ein UV-Laserpuls (10) erzeugt und in den Bereich vor dem Gaseinlaß (12) im Ionisationsraum (14) eingestrahlt wird,
c) einem Datenaufnahme und -verarbeitungssystem für das Massenspektrometer und
d) ein optisches Bauteil (18) zur Aufteilung des Laserpulses in zwei Teilstrahlen (24, 25), wobei aus dem einen Teilstrahl (25) der UV-Laserpuls (10) mit Hilfe von weiteren optischen Elementen (21, 17, 22) erzeugt und in den Bereich vor dem Gaseinlaß (12) im Ionisationsraum (14) eingestrahlt wird, **gekennzeichnet durch**,
e) weitere optische Bauteile (19, 20) und eine Gaszelle (9) mit geeigneter Füllung (3), wobei aus dem frequenzverdoppelten und geführten Teilstrahl (24) in der Gaszelle (9) **durch** Frequenzverdreifachung ein VUV-Laserpuls (2) erzeugt und in den Bereich vor dem Gaseinlaß (12) im Ionisationsraum (14) eingestrahlt wird.

9. Vorrichtung nach Anspruch 8, **gekennzeichnet durch** einen Farbstofflaser oder einen optischen parametrischen Oszillator in einem oder mehreren der Strahlengänge (23), (24) oder (25).

10. Vorrichtung nach Anspruch 8 oder 9, **gekennzeichnet durch** eine pulsbare Elektronenkanone zur Elektronenstoßionisierung der Verbindungen im Gasstrahl vor dem Gaseinlaß (12) im Ionisationsraum (14) des Massenspektrometers.

## Claims

1. Process for the detection of compounds in a gas flow, in which
a) the gas flow with the compounds is passed into the ionization chamber (14) of a mass spectrometer,
b) the gas flow is irradiated by an UV laser pulse (10) in the ionization chamber (14), and
c) the resulting ions are detected in the mass spectrometer, **characterized by**
d) the gas flow in the ionization chamber being irradiated by a vacuum ultraviolet (VUV) laser pulse (2) at regular or irregular intervals alternately with irradiation by UV laser pulses (10) and the thus generated ions being detected in the mass spectrometer.

2. Process according to Claim 1, **characterized by** the UV laser pulse (10) and the VUV laser pulse (2) being generated with the help of a solid-state laser (15).

3. Process according to Claim 1 or 2, **characterized by** the UV laser pulse being generated from the solid-state laser pulse by frequency mixing and/or frequency multiplication.

4. Process according to Claim 3, **characterized by** the UV laser pulse (10) being adjusted by using a dye laser or an optical parametric oscillator.

5. Process according to one of Claims 1 through 4, **characterized by** the VUV laser pulse (2) being generated from the solid-state laser pulse (23, 24) by frequency mixing and/or frequency doubling with subsequent frequency tripling in a gas cell (9).

6. Process according to one of Claims 1 through 5, **characterized by** the wavelength of the VUV laser pulse (2) being adjusted by using a dye laser or an optical parametric oscillator prior to frequency tripling in the gas cell (9).

7. Process according to one of Claims 1 though 6, **characterized by** the gas flow in the ionization chamber (14) being irradiated by an electron beam for electron impact ionization in-between the VUV laser pulses (2) or UV laser pulses (10) and the resulting ions being detected in the mass spectrometer.

8. System for the detection of compounds in a gas flow, consisting of
a) a mass spectrometer with a gas inlet that opens out into the ionization chamber (14) of the ion source of the mass spectrometer,
b) a solid-state laser (15) with optical elements for mixing and/or multiplying a basic frequency of the solid-state laser (23), with an UV laser pulse (10) being generated from the basic frequency (23) and irradiated into the area in front of the gas inlet (12) of the ionization chamber (14),
c) a data acquisition and processing system for the mass spectrometer, and
d) an optical component (18) to split the laser pulse into two partial beams (24, 25), with the UV laser pulse (10) being generated from one partial beam (25) with the help of other optical elements (21, 17, 22) and irradiated into the area in front of the gas inlet (12) of the ionization chamber (14), **characterized by**
e) other optical components (19, 20) and a gas cell (9) with an appropriate filling (3), in which the frequency-doubled and guided partial beam (24) in the gas cell (9) generates a VUV laser pulse (2) by frequency tripling and irradiates it into (14) the area in front of the gas inlet (12) of the ionization chamber.

9. System according to Claim 8, **characterized by** a dye laser or an optical parametric oscillator being arranged in one or several of the beam paths (23), (24) or (25).

10. System according to Claim 8 or 9, **characterized by** a pulsing electron gun for electron impact ionization of the compounds being installed in the gas flow in front of the gas inlet (12) of the ionization chamber (14) of the mass spectrometer.

## Revendications

1. Procédé de détection de composés dans une veine gazeuse selon lequel
a- on fait passer la veine gazeuse avec les composés dans la chambre d'ionisation (14) d'un spectromètre de masse,
b- on irradie la veine gazeuse dans la chambre d'ionisation (14) avec une impulsion laser UV (10) et
c- on détecte les ions ainsi formés dans le spectromètre de masse,
**caractérisé en ce que**
d- en alternance à l'irradiation par des impulsions laser UV (10) à des intervalles réguliers ou irréguliers, on irradie la veine de gaz dans la chambre d'ionisation avec une impulsion laser UV sous vide (VUV) (2) et on identifie les ions ainsi formés dans le spectromètre de masse.

2. Procédé selon la revendication 1,
**caractérisé en ce qu'**
on génère l'impulsion UV (10) et l'impulsion laser VUV (2) à l'aide d'un laser à solide (15).

3. Procédé selon la revendication 1 ou 2,
**caractérisé en ce qu'**
on génère l'impulsion laser UV à partir de l'impulsion laser à solide par mélange de fréquences et/ou multiplication de fréquences.

4. Procédé selon la revendication 3,
**caractérisé en ce qu'**
on accorde l'impulsion laser UV (10) par l'utilisation d'un laser couleur ou d'un oscillateur paramétrique optique.

5. Procédé selon l'une des revendications 1 à 4,
**caractérisé en ce qu'**
on génère l'impulsion laser VUV (2) à partir d'impulsions laser à solide (22, 23) par mélange de fréquences et/ou doublement de fréquences avec triplement de fréquences consécutives dans une cellule de gaz (9).

6. Procédé selon l'une des revendications 1 à 5,
**caractérisé en ce qu'**
on accorde la longueur d'onde de l'impulsion laser VUV (2) par l'utilisation d'un laser couleur ou d'un oscillateur paramétrique optique, avant de tripler la fréquence dans la cellule de gaz (9).

7. Procédé selon l'une des revendications 1 à 6,
**caractérisé en ce que**
dans l'intervalle entre les impulsions laser VUV (2) ou les impulsions laser (10), on irradie la veine de gaz dans l'espace d'ionisation (14) par un faisceau d'électrons pour l'ionisation par électrons et les ions ainsi obtenus sont détectés dans le spectromètre de masse.

8. Dispositif de détection de composés dans une veine gazeuse comprenant
a- un spectromètre de masse avec une entrée de gaz qui débouche dans la chambre d'ionisation (14) de la source d'ions du spectromètre de masse,
b- un laser à solide (15) avec des éléments optiques pour mélanger et/ou multiplier une fréquence fondamentale du laser à corps solide (23), et à partir de la fréquence fondamentale (23), on génère une impulsion laser UV (10) et on la fait passer dans la région avant l'entrée de gaz (12) dans la chambre d'ionisation (14),
c- un système de prise et de traitement de données pour le spectromètre de masse et
d- un composant optique (18) pour diviser l'impulsion laser en deux faisceaux partiels (24, 25) selon lequel à partir d'un faisceau partiel (25), on génère l'impulsion laser UV (10) à l'aide d'autres éléments optiques (21, 17, 22) et on les envoie dans la région en amont de l'entrée de gaz (12) de la chambre d'ionisation (14),
**caractérisé par**
e- d'autres composants optiques (19, 20) et une cellule à gaz (9) contenant une charge appropriée (3) et, à partir du faisceau partiel (24) guidé et doublé en fréquences, dans la cellule à gaz (9), on génère une impulsion laser VUV (2) par triplement de la fréquence et on l'envoie dans la région devant l'entrée de gaz (12) de la chambre d'ionisation (14).

9. Dispositif selon la revendication 8,
**caractérisé par**
un laser couleur ou un oscillateur paramétrique optique installé dans un ou plusieurs de chemins de rayonnement (23, 24, 25).

10. Dispositif selon la revendication 8 ou 9,
**caractérisé par** un canon à électrons, pulsé pour ioniser par des chocs d'électrons, les composés dans le faisceau de gaz avant l'entrée de gaz (12) dans la chambre d'ionisation (14) du spectromètre de masse.
